# EUROPÄISCHE PATENTSCHRIFT

(11) **EP 3 175 741 B1**
(45) Veröffentlichungstag und Bekanntmachung des Hinweises auf die Patenterteilung: **11.07.2018**
(21) Anmeldenummer: 16200170.5
(22) Anmeldetag: 23.11.2016
(51) Int. Cl.: A47F 3/04

(54) **UMLUFTWANNE**
CIRCULATING AIR TUB
BAC DE CONVECTION

(30) Priorität: 04.12.2015 DE 202015106630 U
(43) Veröffentlichungstag der Anmeldung: 07.06.2017
(73) Patentinhaber: HAGOLA Gastronomie-Technik GmbH + Co. KG, 49424 Goldenstedt (DE)
(72) Erfinder: RAKERS, Stefan, 49424 Goldenstedt (DE); JOSEPH, Peter, 49424 Goldenstedt (DE)
(74) Vertreter: Wunderlich & Heim Patentanwälte Partnerschaftsgesellschaft mbB

(56) Entgegenhaltungen:
- DE-A1-102011 103 577

## Beschreibung

Die Erfindung betrifft eine Umluftwanne für eine Kühltheke, mit einem Wannenkorpus und mit einer Warenauslage-Einrichtung, die am Wannenkorpus um eine Drehachse schwenkbar angeordnet ist, gemäß dem Oberbegriff des Anspruchs 1.

Umluftwannen für Kühltheken sind hinreichend bekannt. Beispielsweise wird auf eine derartige Umluftwanne in EP 2 468 146 A1 hingewiesen.

Die entsprechenden Kühltheken werden insbesondere zur Auslage von Nahrungsmitteln in Lebensmittelgeschäften, Metzgereien oder Bäckereien eingesetzt.

Aufgrund der im Lebensmittelbereich zu beachtenden Hygieneanforderungen ist es auch bei Umluftwannen für Kühltheken, wie sie in dieser Anmeldung beansprucht werden, erforderlich, diese Hygieneanforderungen zu erfüllen. Dies bedeutet insbesondere eine gute Reinigungsmöglichkeit aller wesentlichen Baugruppen einer derartigen Umluftwanne.

Die eingangs genannte Umluftwanne nach EP 2 468 146 A1 ermöglicht zwar bereits das Lösen und nachfolgende Aufschwenken der oberen Warenauflagefläche gegenüber dem unterhalb der Warenauflagefläche vorgesehenen Verdampfer. Die Gesamtanordnung der Umluftwanne weist in diesem Beispiel noch eine Verriegelung zwischen Warenauflagefläche und Verdampferbereich auf, was verbessert werden könnte.

Andere Beispiele sind aus den Druckschriften DE 200 11 051 U1 oder G 94 09 985.1 bekannt.

Die unter der Warenauslagefläche vorgesehenen Verdampfer sind in diesen Beispielen als Einheit und nicht voneinander lösbar und abschwenkbar ausgebildet. Dies bringt insbesondere Probleme bei der Reinigung des Verdampfers von oben mit sich.

Andere Beispiele von Umluftwannen für Kühltheken, bei denen Warenauflagefläche und Verdampfer gegeneinander geöffnet beziehungsweise verschwenkt werden können, sind aus DE 297 11 452 U1 oder DE 20 2004 006 370 U1 bekannt.

Die Handhabung dieser Einheiten aus Warenauslagefläche und Verdampfer in diesen Beispielen lässt in sicherheitstechnischer Hinsicht Fragen offen, was insbesondere das Abklappen des Verdampfers von der Warenauslagefläche nach unten betrifft.

In dieser Hinsicht zeigt die Umluftwanne nach DE 20 2007 003 534 U1 bereits Verbesserungen, da Warenauslagefläche und Verdampfer jeweils eigene Gasdruckfedern als Stützelemente aufweisen. Allerdings ist eine Verriegelung zwischen Warenauslagefläche und unterem Verdampfer vorgesehen, wobei dies die Handhabung bei einem Reinigungsvorgang erschwert. Zum anderen sind die unteren Drehpunkte der Gasdruckfedern im Wannenkorpus vorgesehen, so dass verbesserte Abdichtmaßnahmen und höhere Kosten in Kauf genommen werden müssen.

Unter Berücksichtigung der vorausgehend genannten Nachteile und insbesondere der Konstruktion der Umluftwanne nach DE 20 2007 003 534 U1 liegt der Erfindung die **Aufgabe** zugrunde, eine Umluftwanne für Kühltheken zu konzipieren, die sicher und leicht in ihren wesentlichen Baugruppen zu handhaben ist und ohne Verriegelung auskommt, wobei der Zugriff auf zu reinigende Flächen gewährleistet und die Konstruktion insgesamt kostengünstig realisierbar sein soll.

Diese Aufgabe wird bei einer gattungsgemäßen Umluftwanne für eine Kühltheke durch die Merkmale des kennzeichnenden Teils des Anspruchs 1 gelöst.

Es ist hierbei speziell vorgesehen, dass die erste und zweite Drehachse für die Warenauslage-Einrichtung voneinander beabstandet angeordnet sind, und die zweite Drehachse für den Verdampfer an den Seitenwangen der Warenauslage-Einrichtung vorgesehen ist. Zudem ist der Verdampfer aus einer oberen geöffneten Neigungsstellung der Warenauslage-Einrichtung kraftbeaufschlagt gegen den zweiten Hebelift um die zweite Drehachse nach unten abschwenkbar, wobei hierzu eine Verriegelung nicht erst kompliziert geöffnet werden muss.

Speziell wird dies bei der Erfindung auch dadurch erreicht, dass der untere Abstützpunkt des Hebelifts des Verdampfers an der Seitenwange der Warenauslage-Einrichtung angeordnet ist und der Verdampfer hierbei weitgehend schwebend gegen die Warenauslage-Einrichtung anliegt.

Ein wesentlicher Kerngedanke der Erfindung ist weiterhin, die Anlenkung für den Verdampfer nicht im und am Wannenkorpus anzubringen, sondern an der Seitenwange der Warenauslage-Einrichtung, wodurch Abdichtungsprobleme und Isolationsaspekte für die Drehachse des Verdampfers in beziehungsweise an dem Wannenkorpus unberücksichtigt bleiben können, so dass auch eine Kostenreduktion erreicht wird. Gleichzeitig wird die Anordnung des zweiten Hebeliftes für den Verdampfer so ausgelegt, dass der Verdampfer ohne Verriegelung, insbesondere mit der Warenauslage-Einrichtung schwebend im Bereich der Unterseite der Warenauslage-Einrichtung beziehungsweise in abgeklappter horizontaler Ausrichtung verbleiben kann.

Der untere Abstützpunkt des Hebelifts des Verdampfers wird hierbei an der Seitenwange der Warenauslage-Einrichtung angeordnet und vorgesehen, so dass ein weiterer Drehpunkt beziehungsweise Fixierungspunkt im Wannenkorpus vermieden wird.

Zweckmäßigerweise ist die Umluftwanne so ausgebildet, dass mindestens ein Lüfter oder eine Lüftereinrichtung vorhanden ist und dass der Verdampfer und der Lüfter als Einheit miteinander verschwenkbar sind.

Der Lüfter wird daher beim gemeinsamen Aufschwenken der Warenauslage-Einrichtung zusammen mit dem Verdampfer ebenfalls mit nach oben geführt, so dass die gesamte Wanne leicht gereinigt werden kann. Auch ist bei dieser Anordnung des Lüfters die bessere funktionelle Zuordnung zum Verdampfer im Hinblick auf eine bessere Anströmung der Verdampferlamellen durch die angesaugte wärmere Umluft gegeben.

Da der Verdampfer Seitenwände aufweist, die in Richtung der Ansaugrichtung der Umluftwanne weisende, bevorzugt dreieckartig ausgebildete Verlängerungsschenkel aufweist, kann daran mit einem entsprechenden Neigungswinkel auch der Lüfter angebracht werden, ohne dass eine separate Fixierung in oder an dem Wannenkorpus erforderlich ist.

Der Lüfter wird bevorzugt mit einem Neigungswinkel so angeordnet, dass dieser in der Horizontalstellung des Verdampfers im Wesentlichen dem maximalen Öffnungswinkel der Fläche der Warenauslage-Einrichtung entspricht. Die Lüfterfläche liegt dementsprechend in dieser Stellung parallel zur Unterseite der Warenauslage-Einrichtung und mit geringem Abstand dazu.

Die Drehachse des Verdampfers ist unabhängig von der ersten Drehachse der Warenauslage-Einrichtung und wird bevorzugterweise mittels zweier von der Innenseite der Seitenwangen der Warenauslage-Einrichtung abstehender Achsbolzen und komplementärer Lageröffnungen in den Seitenwänden oder Verlängerungsschenkeln des Verdampfers gebildet. Alternativ kann diese zweite Drehachse auch von einer in den beiden Seitenwangen der Warenauslage-Einrichtung gelagerten durchgehenden Welle gebildet sein.

Sofern die Drehachse ausgehend von Achsbolzen gebildet wird, werden diese zweckmäßigerweise aus- und einrastbar mit den Lageröffnungen in den Seitenwänden oder Verlängerungsschenkeln des Verdampfers ausgelegt, so dass eine relativ einfache Demontage des Verdampfers aus der Umluftwanne möglich ist.

In einer bewährten Ausführungsform werden die Hebelifte als Gasfedern ausgelegt, die Zug- oder Druckfedern sein können. Hierbei werden insbesondere bei der beidseitigen Anordnung der Hebelifte zu Verdampfer und Warenauslage-Einrichtung bevorzugt Gasfedern mit kleinem Durchmesser eingesetzt, um die verschiedenen Baugruppen Platz sparend im Wannenkorpus anordnen zu können.

Zweckmäßigerweise wird der Abstützpunkt der unteren Lagerachse des Hebelifts für den Verdampfer in einer und im Falle von beidseitiger Anordnung in beiden Seitenwangen der Warenauslage-Einrichtung vorgesehen, so dass keinerlei Befestigungspunkt in dem Wannenkorpus erforderlich ist.

In der abgeklappten horizontalen Anordnung des Verdampfers ist sein Hebelift auf die kürzeste Strecke zwischen seinen Abstützpunkten zusammengedrückt. Diese funktionelle Auslegung des Hebelifts erlaubt es auch, den aus der horizontalen Lage aufgeschwenkten Verdampfer unterhalb der Unterseite der Warenauslage-Einrichtung schwebend und kraftschlüssig nach oben zu halten, ohne dass eine Verriegelung mit der Warenauslage-Einrichtung erforderlich ist.

Auch in der horizontalen Anordnung des Verdampfers bei abgeklappter Stellung hat die Verbindungslinie zwischen den zwei Abstützpunkten beziehungsweise Lagerachsen des Hebeliftes für den Verdampfer noch einen leicht geöffneten Neigungswinkel von etwa 5° bis 10° nach oben, ausgehend von einer Horizontallinie, so dass noch eine ausreichende Haltekraft in der Horizontalstellung durch den zusammengedrückten Hebelift des Verdampfers vorhanden ist.

Die Auslegung und Anordnung des Hebelifts für den Verdampfer gestattet aber auch in der maximal aufgeschwenkten Lage der Warenauslage-Einrichtung, den Verdampfer mit relativ geringer Kraft nach unten in seine horizontale Lage abschwenken zu können.

Im Hinblick auf ein gleichmäßiges, unverkantetes Verschwenken von Warenauslage-Einrichtung und Verdampfer werden die Hebelifte für die jeweiligen Baugruppen beidseitig von den Baugruppen angeordnet, so dass eine beidseitige gleichmäßige Krafteinwirkung auf den Wannenkorpus erreicht wird.

Die erfindungsgemäße Umluftwanne wird nachfolgend anhand eines Beispiels und schematischer Darstellungen noch näher erläutert. Es zeigen:
- Fig. 1: eine Umluftwanne sozusagen in einem vertikalen Schnitt mit Warenauslage-Einrichtung und Verdampfer in einer horizontalen Ausgangslage innerhalb des Wannenkorpus;
- Fig. 2: das Beispiel der Umluftwanne nach Fig. 1 mit in die maximale Öffnungsposition aufgeschwenkten Baugruppen der Warenauslage-Einrichtung und des Verdampfers, während mit unterbrochenen Linien innerhalb des Wannenkorpus die Ausgangslage gezeigt ist; und
- Fig. 3: die nach oben aufgeschwenkte Warenauslage-Einrichtung gemäß Fig. 2 mit dem aus dieser Stellung (Fig. 2) abgeschwenkten Verdampfer in dessen horizontale Anordnung mit seiner Drehachse an den Seitenwangen der Warenauslage-Einrichtung.

In Fig. 1 ist eine Umluftwanne 1 für eine Kühltheke im Wesentlichen mit einem schematischen vertikalen Schnitt in ihrer Ausgangslage dargestellt.

Die Umluftwanne 1 weist dabei einen U-förmigen Wannenkorpus 10 auf, der nach innen die eigentliche Wanne 11 begrenzt. Der Wannenkorpus 10 besteht zum Beispiel an seinen Innen- und Außenflächen aus einem Metallblech, insbesondere Edelstahlblech, wobei Isoliermaterial zwischen Innen- und Außenflächen des Wannenkorpus 10 vorgesehen sind.

Die Warenauslage-Einrichtung 3 weist nach oben eine in der Fig. 1 horizontal verlaufende Auslagefläche 6 für Lebensmittel oder Waren auf. Vertikal nach unten erstrecken sich beidseitig im Bereich der Längsseiten der Wanne 11 Seitenwangen 4, die nach rechts in schmälere Schwenkschenkel 5 auslaufen.

Die Schwenkschenkel 5 weisen im Endbereich eine T-förmige Ausnehmung auf, durch die die Drehachse 7 bzw. Schwenkachse verläuft. Da zwischen dem rechten oberen Teil des Wannenkorpus 10 und dem Endbereich der Warenauslage-Einrichtung 3 eine Ansaugöffnung 17 für die normalerweise erwärmte Umluft vorhanden ist, lässt ein minimaler Verschiebungsweg nach rechts auch ein leichtes Aushaken der Warenauslage-Einrichtung 3 von der ersten Drehachse 7 zu.

Angrenzend an die Unterseite der Fläche der Warenauslage-Einrichtung 3 ist ein Verdampfer 15 vorgesehen, an dessen rechtem Einlassbereich ein etwa dreieckartig ausgebildeter Verlängerungsschenkel 26 vorhanden ist, an dem wiederum ein Lüfter 16 oder eine Lüftereinheit in einem Neigungswinkel zur Horizontalebene angeordnet ist.

Im linken Bereich vom Verdampfer 15 ist eine Ausblasöffnung 18 vorhanden, die über die gesamte Tiefe des Wannenkorpus 10 einen Auslassspalt für gekühlte Luft bildet. Gleichzeitig dient dieser Bereich der Ausblasöffnung 18 als Griff zum gemeinsamen nach oben Aufschwenken von Verdampfer 15 und Warenauslage-Einrichtung 3.

Für Reinigungszwecke der Wanne 11 ist es erforderlich, die Baugruppen, Verdampfer und Warenauslage-Einrichtung 3 wie in Fig. 2 gezeigt, von der horizontalen Ausgangsstellung in eine nach oben geöffnete Reinigungsstellung aufzuschwenken.

Der Verdampfer 15 weist im Beispiel einen Hebelift 32 auf, der einen oberen Abstützpunkt 34 oder Drehpunkt und einen unteren Abstützpunkt 33 hat. Der obere Abstützpunkt 34 ist hierbei in der Seitenfläche des Verdampfers 15 fixiert, während der untere Abstützpunkt 33 in einer Seitenwange 4 der Warenauslage-Einrichtung 3 drehbar gelagert ist.

Andererseits weist auch die Warenauslage-Einrichtung 3 einen Hebelift 21 mit zwei Abstützpunkten 22 und 23 auf.

Der Abstützpunkt 22 dieses Hebeliftes 21 ist hierbei (Fig. 3) in der Seitenwand des Wannenkorpus 10 angeordnet. Hierbei muss die Dichtheit dieses Abstützpunktes 22 gewährleistet sein.

Der obere oder weitere Abstützpunkt 23 des ersten Hebeliftes ist in einer vertikalen Seitenwange 4 der Warenauslage-Einrichtung 3 fixiert.

In der in Fig. 2, oben, gezeigten Lage wird der Verdampfer 15 durch die Anordnung und Funktion des zweiten Hebeliftes 32 in einer schwebenden, anliegenden Lage gegen die Unterseite der Fläche 6 der Warenauslage-Einrichtung 3 gehalten.

Das Verschwenken dieser gemeinsamen Baugruppe, Verdampfer 15 und Warenauslage-Einrichtung 3 erfolgt hierbei allein über die Drehachse 7.

In dieser nach oben geöffneten Reinigungslage können Kondenswasser und Partikel, welche sich am Boden der Wanne 11 gesammelt haben, über den Ablauf 12 ausgeleitet werden oder aus dem Wannenkorpus 10 ausgewischt werden.

Gleichzeitig erlaubt diese geöffnete Stellung auch das Reinigen der Unterseite des Verdampfers 15.

Sofern die Oberseite des Verdampfers 15 einer Reinigung unterzogen werden muss, kann der Verdampfer 15 aus der oberen Lage entsprechend Fig. 2 in eine horizontale Lage nach Fig. 3 abgeschwenkt oder abgeklappt werden.

Bei der erfindungsgemäßen Umluftwanne ist dies dadurch möglich, dass getrennt und separat von der ersten Drehachse 7 für die Warenauslage-Einrichtung 3 eine zweite separate Drehachse 9 allein für den Verdampfer 15 vorgesehen ist.

Diese Drehachse 9 geht einerseits durch die beidseitig vom Verdampfer vorgesehenen Verlängerungsschenkel 26 seiner Seitenwände und andererseits durch die vertikalen Seitenwangen 4 der Warenauslage-Einrichtung 3.

Die Drehachse 9 ist wie Fig. 3 zeigt dicht unterhalb der Unterseite der Fläche 6 der Warenauslage-Einrichtung 3 und im oberen Bereich des Verlängerungsschenkels 26 des Verdampfers 25 vorgesehen.

Der Abschwenkvorgang aus der oberen Lage nach Fig. 2 kann durch leichte Kraftausübung auf den oberen Teil des Verdampfers 15 nach Fig. 2 realisiert werden, ohne dass ein Entriegelungsvorgang zwischen den wesentlichen Baugruppen erforderlich ist. Bei diesem Abschwenken wird ein Druck und ein Zusammendrücken des zweiten Hebeliftes 32 ausgeübt, wobei der Hebelift 32 wie in Fig. 3 gezeigt, seine kürzeste Längenerstreckung aufweist.

In der horizontalen, abgeklappten Lage des Verdampfers 15 nach Fig. 3 kann auch der obere Bereich des Verdampfers 15 und auch die Unterseite der Warenauslage-Einrichtung 3 leicht gereinigt werden.

Der Lüfter 16, der auch mehrere Lüfter-Einheiten aufweisen kann, und dem Ansaugen von erwärmter Umgebungsluft über die Ansaugöffnungen 17 (Fig. 1, rechts) dient, ist bevorzugt in einer geneigten Stellung starr, aber herausnehmbar, mit dem dreieckartigen Verlängerungsschenkel 26 am Verdampfer 15 verbunden. Die Neigung des Lüfters 16 entspricht dabei zweckmäßigerweise dem maximalen Öffnungs- beziehungsweise Neigungswinkel der Warenauslage-Einrichtung 3, wie es insbesondere in Fig. 3 dargestellt ist.

Die Umluftwanne gemäß der Erfindung ermöglicht es daher, den Verdampfer 15 in der Öffnungsstellung weitestgehend schwebend gegen die Warenauslage-Einrichtung 3 zur Anlage zu bringen, wobei keine Verriegelung erforderlich ist.

Durch die separate eigene Drehachse 9 für den Verdampfer 15, die in den vertikalen Seitenwangen 4 der Warenauslage-Einrichtung 3 angeordnet ist, bedarf es keines weiteren Fixier- oder Durchbrechungspunktes für drehbare Teile in dem Wannenkorpus 10, so dass auch Abdichtungsprobleme vermieden werden und auch eine kostengünstige Herstellung der Umluftwanne mit Wannenkorpus 10 möglich ist.

## Patentansprüche

1. Umluftwanne für eine Kühltheke,
mit einem Wannenkorpus (10),
mit einer Warenauslage-Einrichtung (3), die am Wannenkorpus (10) um eine erste Drehachse (7) schwenkbar angeordnet ist und
eine obere Auslagefläche (6) für Waren und zwei davon nach unten ragende Seitenwangen (4) aufweist,
mit einem ersten Hebelift (21) für die Warenauslage-Einrichtung (3), der einerseits am Wannenkorpus (10) und andererseits an der Warenauslage-Einrichtung (3) abgestützt ist,
mit einem unterhalb der Auslagefläche (6) vorgesehenen Verdampfer (15), der einen zweiten Hebelift (32) mit zwei Abstützpunkten (33, 34) aufweist und um eine zweite Drehachse (9) unterhalb der Auslagefläche (6) verschwenkbar ist,
**dadurch gekennzeichnet,**
**dass** die erste (7) und zweite Drehachse (9) voneinander beabstandet angeordnet sind,
**dass** die zweite Drehachse (9) für den Verdampfer (15) an den Seitenwangen (4) der Warenauslage-Einrichtung (3) vorgesehen ist,
**dass** der untere Abstützpunkt (33) des zweiten Hebelifts (32) an der Seitenwange (4) der Warenauslage-Einrichtung (3) angeordnet ist, und
**dass** der Verdampfer (15) aus einer oberen geöffneten Neigungsstellung der Warenauslage-Einrichtung (3) kraftbeaufschlagt gegen den zweiten Hebelift (32) um die zweite Drehachse (9) nach unten abschwenkbar ist.

2. Umluftwanne nach Anspruch 1,
**dadurch gekennzeichnet,**
**dass** der zweite Hebelift (32) so ausgelegt und angeordnet ist, dass der Verdampfer (15) in der gemeinsamen Öffnungsstellung mit der Warenauslage-Einrichtung (3) weitgehend schwebend gegen die Warenauslage-Einrichtung (3) anliegt.

3. Umluftwanne nach Anspruch 1 oder 2,
**dadurch gekennzeichnet,**
**dass** mindestens ein Lüfter (16) vorhanden ist, und
**dass** der Verdampfer (15) und der Lüfter (16) als Einheit miteinander verschwenkbar sind.

4. Umluftwanne nach einem der Ansprüche 1 bis 3,
**dadurch gekennzeichnet,**
**dass** der Verdampfer (15) Seitenwände (25) aufweist, die in Richtung der Ansaugöffnung (17) der Umluftwanne (1) weisende, insbesondere dreieckartig ausgebildete, Verlängerungsschenkel (26) haben.

5. Umluftwanne nach einem der Ansprüche 1 bis 4,
**dadurch gekennzeichnet,**
**dass** die Hebelifte (21, 32) als Gasfedern, insbesondere als Zug- oder Druckfedern, ausgelegt sind.

6. Umluftwanne nach einem der Ansprüche 1 bis 5,
**dadurch gekennzeichnet,**
**dass** die Drehachse (9) des Verdampfers (15) mittels zweier von der Innenseite der Seitenwangen (4) der Warenauslage-Einrichtung (3) abstehender Achsbolzen und komplementärer Lageröffnungen in den Seitenwänden (25) oder den Verlängerungsschenkeln (26) des Verdampfers (15) oder mittels einer durchgehenden Welle gebildet ist.

7. Umluftwanne nach Anspruch 6,
**dadurch gekennzeichnet,**
**dass** die Achsbolzen aus- und einrastbar mit den Lageröffnungen in den Seitenwänden (25) oder den Verlängerungsschenkeln (26) des Verdampfers (15) in Verbindung stehen.

8. Umluftwanne nach einem der Ansprüche 1 bis 7,
**dadurch gekennzeichnet,**
**dass** der Hebelift (32) und die Drehachse (9) des Verdampfers (15) so angeordnet sind, dass der Verdampfer (15) aus der gemeinsamen obersten Öffnungsstellung mit der Warenauslage-Einrichtung (3), ohne eine Entriegelung mit der Warenauslage-Einrichtung (3), in eine Horizontalstellung, insbesondere oberhalb des Wannenkorpus (10), abklappbar ist.

9. Umluftwanne nach einem der Ansprüche 1 bis 8,
**dadurch gekennzeichnet,**
**dass** der untere Abstützpunkt (33) als Lagerachse des Hebelifts (32) des Verdampfers (15) in einer Seitenwange (4) der Warenauslage-Einrichtung (3) vorgesehen ist.

10. Umluftwanne nach einem der Ansprüche 1 bis 9,
**dadurch gekennzeichnet,**
**dass** der Hebelift (32) des Verdampfers (15) in der abgeklappten Horizontalstellung in der Verbindungslinie seiner zwei Abstützpunkte (33, 34) als Lagerachsen einen leicht geöffneten Neigungswinkel, insbesondere von etwa 5° bis 10°, gegenüber einer Horizontallinie bildet.

11. Umluftwanne nach einem der Ansprüche 3 bis 10,
**dadurch gekennzeichnet,**
**dass** der Neigungswinkel des Lüfters (16) in der Horizontalstellung des Verdampfers (15) im Wesentlichen dem maximalen Öffnungswinkel der Fläche der Warenauslage-Einrichtung (3) entspricht.

12. Umluftwanne nach einem der Ansprüche 1 bis 11,
**dadurch gekennzeichnet,**
**dass** der erste (21) und der zweite Hebelift (32) jeweils zweifach vorgesehen und beidseitig von den entsprechenden Baugruppen angeordnet sind.

## Claims

1. A circulating air tub for a refrigerated counter
having a tub body (10),
having a merchandise display means (3), which is arranged on the tub body (10) able to swivel around a first axis of rotation (7) and comprises an upper display surface (6) for merchandise and two side plates (4) projecting downward therefrom,
having a first lifting device (21) for the merchandise display means (3), said lifting device is supported on the tub body (10) on the one hand and on the merchandise display means (3), on the other hand,
having an evaporator (15) provided beneath the merchandise display surface (6), said evaporator having a second lifting device (32) with two support points (33, 34) and can be swiveled beneath the display surface (6) around a second axis of rotation (9),
**characterized in that**
the first axis of rotation (7) and the second axis of rotation (9) are arranged at a distance from one another,
that the second axis of rotation (9) for the evaporator (15) is provided on the side plates (4) of the merchandise display means (3),
that the lower support point (33) of the second lifting device (32) is arranged on the side plate (4) of the merchandise display means (3), and
that the evaporator (15) can be swiveled downward from an upper, open, inclined position of the merchandise display means (3) around the second axis of rotation (9) in a force actuated way against the second lifting device (32).

2. The circulating air tub according to claim 1,
**characterized in that**
the second lifting device (32) is designed and arranged such that, in the common open position with the merchandise display means (3), the evaporator (15) is substantially suspended and rests against the merchandise display means (3).

3. The circulating air tub according to claim 1 or 2,
**characterized in that**
at least one fan (16) is provided, and
that the evaporator (15) and the fan (16) can be swiveled together as a unit.

4. The circulating air tub according to anyone of the claims 1 to 3,
**characterized in that**
the evaporator (15) comprises sidewalls (25), which have extension legs (26) formed in particular like a triangle and pointing in the direction of the air intake opening (17) of the circulating air tub (1).

5. The circulating air tub according to anyone of the claims 1 to 4,
**characterized in that**
the lifting devices (21, 32) are designed as gas springs, in particular as tension springs or compression springs.

6. The circulating air tub according to anyone of the claims 1 to 5,
**characterized in that**
the axis of rotation (9) of the evaporator (15) is formed by means of two axial bolts protruding from the interior of the side plates (4) of the merchandise display means (3) and by complementary bearing openings in the sidewalls (25) or in the extension legs (26) of the evaporator (15) or by means of a throughgoing shaft.

7. The circulating air tub according to claim 6,
**characterized in that**
the axial bolts are connected to the bearing openings in the sidewalls (25) or the extension legs (26) of the evaporator (15) in such a way that they can be disengaged or engaged.

8. The circulating air tub according to anyone of the claims 1 to 7,
**characterized in that**
the lifting device (32) and the axis of rotation (9) of the evaporator (15) are arranged such that the evaporator (15) can be fold out from the common, uppermost, open position with the merchandise display means (3) into a horizontal position, in particular above the tub body (10), without any unlocking from the merchandise display means (3).

9. The circulating air tub according to anyone of the claims 1 to 8,
**characterized in that**
the lower support point (33) is provided in a side plate (4) of the merchandise display means (3) as a bearing axis of the lifting device (32) of the evaporator (15).

10. The circulating air tub according to anyone of the claims 1 to 9,
**characterized in that**,
in the folded out horizontal position, the lifting device (32) of the evaporator (15) forms a slightly opened angle of inclination, in particular from approximately 5° to 10°, in the connecting line of its two support points (33, 34) as bearing shafts with respect to a horizontal line.

11. The circulating air tub according to anyone of the claims 3 to 10,
**characterized in that**
the angle of inclination of the fan (16) in the horizontal position of the evaporator (15) essentially corresponds to the maximum opening angle of the surface of the merchandise display means (3).

12. The circulating air tub according to anyone of the claims 1 to 11,
**characterized in that**
the first (21) and the second lifting device (32) are each provided in duplicate and arranged on both sides of the corresponding assemblies.

## Revendications

1. Bac d'air circulation pour un présentoir réfrigéré,
avec un corps de bac (10),
avec un dispositif d'exposition de marchandises (3), qui est disposé de manière à pouvoir pivoter autour d'un premier axe de rotation (7) au niveau du corps de bac (10), et
présente une surface d'exposition (6) supérieure pour des marchandises et deux joues latérales (4) dépassant de celle-ci vers le bas,
avec un premier système de levage (21) pour le dispositif d'exposition de marchandises (3), qui prend appui d'une part au niveau du corps de bac (10) et d'autre part au niveau du dispositif d'exposition de marchandises (3),
avec un évaporateur (15) prévu sous la surface d'exposition (6), lequel présente un deuxième système de levage (32) avec deux points d'appui (33, 34) et peut pivoter autour d'un deuxième axe de rotation (9) sous la surface d'exposition (6), **caractérisé en ce**
**que** le premier (7) et le deuxième axe de rotation (9) sont disposés de manière espacée l'un de l'autre,
**que** le deuxième axe de rotation (9) pour l'évaporateur (15) est prévu au niveau des joues latérales (4) du dispositif d'exposition de marchandises (3),
**que** le point d'appui inférieur (33) du deuxième système de levage (32) est disposé au niveau de la joue latérale (4) du dispositif d'exposition de marchandises (3), et que l'évaporateur (15) peut être abaissé par pivotement autour du deuxième axe de rotation (9) depuis une position d'inclinaison ouverte supérieure du dispositif d'exposition de marchandises (3) en étant soumis à l'action d'une force à l'encontre du deuxième système de levage (32).

2. Bac d'air circulation selon la revendication 1,
**caractérisé en ce**
**que** le deuxième système de levage (32) est configuré et disposé de telle sorte que l'évaporateur (15) repose dans la position d'ouverture commune avec le dispositif d'exposition de marchandises (3) de manière largement flottante contre le dispositif d'exposition de marchandises (3).

3. Bac d'air circulation selon la revendication 1 ou 2,
**caractérisé en ce**
**qu'**au moins un ventilateur (16) est présent, et
**que** l'évaporateur (15) et le ventilateur (16) peuvent être pivotés l'une avec l'autre en tant qu'unité.

4. Bac d'air circulation selon l'une quelconque des revendications 1 à 3,
**caractérisé en ce**
**que** l'évaporateur (15) présente des parois latérales (25), qui ont des branches de prolongement (26) pointant en direction de l'ouverture d'aspiration (17) du bac de convection (1), réalisées en particulier à la manière d'un triangle.

5. Bac d'air circulation selon l'une quelconque des revendications 1 à 4,
**caractérisé en ce**
**que** les systèmes de levage (21, 32) sont configurés en tant que ressorts pneumatiques, en particulier en tant que ressorts de traction ou de pression.

6. Bac d'air circulation selon l'une quelconque des revendications 1 à 5,
**caractérisé en ce**
**que** l'axe de rotation (9) de l'évaporateur (15) est formé au moyen de deux axes-pivots faisant saillie du côté intérieur des joues latérales (4) du dispositif d'exposition de marchandises (3) et d'ouvertures de palier complémentaires dans les parois latérales (25) ou les branches de prolongement (26) de l'évaporateur (15) ou au moyen d'un arbre traversant.

7. Bac d'air circulation selon la revendication 6,
**caractérisé en ce**
**que** les axes-pivots sont reliés de manière à pouvoir être désenclenchés et enclenchés avec les ouvertures de palier dans les parois latérales (25) ou les branches de prolongement (26) de l'évaporateur (15).

8. Bac d'air circulation selon l'une quelconque des revendications 1 à 7,
**caractérisé en ce**
**que** le système de levage (32) et l'axe de rotation (9) de l'évaporateur (15) sont disposés de telle sorte que l'évaporateur (15) peut être rabattu depuis la position d'ouverture la plus haute commune avec le dispositif d'exposition de marchandises (3), sans un déverrouillage avec le dispositif d'exposition de marchandises (3), dans une position horizontale, en particulier au-dessus du corps de bac (10).

9. Bac d'air circulation selon l'une quelconque des revendications 1 à 8,
**caractérisé en ce**
**que** le point d'appui inférieur (33) est prévu en tant qu'axe de palier du système de levage (32) de l'évaporateur (15) dans une joue latérale (4) du dispositif d'exposition de marchandises (3).

10. Bac d'air circulation selon l'une quelconque des revendications 1 à 9,
**caractérisé en ce**
**que** le système de levage (32) de l'évaporateur (15) forme dans la position horizontale rabattue, dans la ligne de liaison de ses deux points d'appui (33, 34) en tant qu'axes de palier, un angle d'inclinaison légèrement ouvert, en particulier d'environ 5° à 10°, par rapport à une ligne horizontale.

11. Bac d'air circulation selon l'une quelconque des revendications 3 à 10,
**caractérisé en ce**
**que** l'angle d'inclinaison du ventilateur (16) dans la position horizontale de l'évaporateur (15) correspond essentiellement à l'angle d'ouverture maximal de la surface du dispositif d'exposition de marchandises (3).

12. Bac d'air circulation selon l'une quelconque des revendications 1 à 11,
**caractérisé en ce**
**que** le premier (21) et le deuxième système de levage (32) sont prévus respectivement en double et sont disposés de part et d'autre de modules correspondants.
